# EUROPÄISCHE PATENTSCHRIFT

(11) **EP 1 099 211 B1**
(45) Veröffentlichungstag und Bekanntmachung des Hinweises auf die Patenterteilung: **03.11.2004**
(21) Anmeldenummer: 99932805.7
(22) Anmeldetag: 03.07.1999
(51) Int. Cl.: G09G 3/28

(54) **UNTERRAHMENGESTEUERTE BILDANZEIGEVORRICHTUNG**
SUBFRAME-CONTROLLED IMAGE DISPLAY DEVICE
DISPOSITIF D'AFFICHAGE D'IMAGE A COMMANDE PAR SOUS-TRAME

(30) Priorität: 25.07.1998 DE 19833597; 18.08.1998 DE 19837307
(43) Veröffentlichungstag der Anmeldung: 16.05.2001
(73) Patentinhaber: Grundig Multimedia B.V., 1083HJ Amsterdam (NL)
(72) Erfinder: FISCHBECK, Udo, D-90766 Fuerth (DE); GUETTNER, Eckhard, D-90592 Schwarzenbruck (DE)
(74) Vertreter: Pröll, Jürgen
(86) Internationale Anmeldenummer: PCT/EP1999/004632
(87) Internationale Veröffentlichungsnummer: WO 2000/007173

(56) Entgegenhaltungen:
- EP-A- 0 720 139
- EP-A- 0 840 274
- PATENT ABSTRACTS OF JAPAN vol. 17, no. 498 (P-1609), 8. September 1993 (1993-09-08) & JP 05 127612 A (NIPPON HOSO KYOKAI), 25. Mai 1993 (1993-05-25)
- Y.W. ZHU ET AL: "A Motion-Dependent Equalizing-Pulse Technique for Reducing Gray-Scale Disturbances on PDPs" DIGEST OF TECHNICAL PAPERS, 1997 SID (SOCIETY FOR INFORMATION DISPLAY) INTERNATIONAL SYMPOSIUM, 13 MAY 1997, VOL.28 P221-224 SANTA ANA US, 13. Mai 1997 (1997-05-13), XP000722692

## Beschreibung

Die Erfindung betrifft eine pulsbreitengesteuerte Bildanzeigevorrichtung, insbesondere ein Plasmadisplay, mit Ansteuermitteln zur Ansteuerung eines Bildschirms mit den im Oberbegriff des Anspruchs 1, 2 und 3 angegebenen Merkmalen. Weiterhin betrifft die Erfindung ein Verfahren zur Ansteuerung einer pulsbreitengesteuerten Bildanzeigevorrichtung mit den im Oberbegriff des Anspruchs 12, 13 und 14 angebenen Merkmalen.

Ein derartiges Verfahren und eine derartige Vorrichtung kommen beispielsweise bei Farbplasmadisplays zum Einsatz, welche in Zukunft die bei höherwertigen Fernsehgeräten derzeit noch verwendeten Farbbildröhren ersetzen werden. Im Zusammenhang mit Farbbildröhren ist der Benutzer hochwertiger Fernsehgeräte seit Ende der achtziger Jahre aufgrund der 100-Hz-Technologie an eine flackerfreie Darstellung gewöhnt.

Aus der Zeitschrift Radio Fernsehen Elektronik RFE, Heft 2, 1997, Seiten 18-20 ist ein Plasmadisplay bekannt, das aus zwei Glasplatten mit matrixartig angeordneten Elektroden besteht, zwischen denen sich ein Edefgasgemisch befindet. Die Bildinformation wird bei Plasmadisplays nicht zeilenweise dargestellt wie bei Kathodenstahlröhren, sondern vollbildweise. Da durch die Matrixadressierung eines Plasmadisplays die einzelnen Bildpunkte nicht zu beliebigen Zeiten einzeln ein- und ausgeschaltet werden können, muss die Aktivierung der Bildpunkte für das gesamte Display in einem Aktivierungsdurchgang erfolgen.

Die Ansteuerung eines Plasmadisplays besteht aus mehreren Phasen: einer Adressierungs- oder Initialisierungs-, einer Halte- oder Aktivierungs- und einer Löschphase.

In der Adressierungs- oder Initialisierungsphase werden alle Zellen des Plasmadisplays vorgeladen, welche in der darauf folgenden Halte- oder Aktivierungsphase aktiviert werden sollen. Im letzten Schritt, der Löschphase, werden die vorgeladenen Zellen wieder entladen, die Bildinformation wird gelöscht.

Das zur Darstellung eines Fernsehbildes zur Verfügung stehende Zeitintervall wird in Teilzeitintervalle unterschiedlicher Dauer zerlegt, während derer in Abhängigkeit vom Helligkeitswert des jeweiligen Bildpunktes eine vorgegebene Aktivierungssequenz gewählt wird. Dies entspricht einem ein- oder mehrmaligen Aufleuchten des jeweiligen Bildpunktes während des zur Bilddarstellung zur Verfügung stehenden Zeitintervalles, wobei jedem Aufleuchten eine vorgegebene Zeitdauer zugeordnet ist.

Derartige bekannte Plasmadisplays werden von der Firma Fujitsu beispielsweise als 42"-Plasmadisplay am Markt vertrieben.

Aufgabe der Erfindung ist es, eine Vorrichtung und ein Verfahren zur Ansteuerung einer pulsbreitengesteuerten Bildanzeigevorrichtung anzugeben, welche zu einer verbesserten Bildwiedergabe führen.

Diese Aufgabe wird durch eine Vorrichtung mit den Merkmalen des Anspruchs 1, 2, 3 und ein Verfahren mit den Merkmalen des Anspruchs 12, 13, 14 gelöst. Vorteilhafte Ausgestaltungen der Erfindung sind in den abhängigen Ansprüchen angegeben.

Der Erfindung liegt die Erkenntnis zugrunde, daß es beim Vorliegen langsam bewegter oder stillstehender Bilder bei deren Darstellung auf einer pulsbreitengesteuerten Anzeigevorrichtung zu einem Flackern, insbesondere im 50 Hz-Bereich, kommen kann, obwohl zur Darstellung eines Vollbildes in einem Zeitintervall von 20 msec die Teilzeitintervallfrequenz zum Beispiel bei der Verwendung von 8 Teilzeitintervallen 400 Hz beträgt. Ähnliches gilt auch bei Systemen im 60 Hz-Bereich. Im weiteren wird die Erfindung anhand eines 50 Hz-Systems beschrieben.

Simulationen haben bestätigt, daß ein derartiges Flackern, welches insbesondere bei langsam bewegten Bildern festzustellen ist, dadurch vermindert werden kann, daß die Reihenfolge der Teilzeitintervalle und/oder deren Aktivierungssequenz in einer bestimmten Weise variiert werden. Eine derartige Variation zielt darauf ab, das Flackern der auf dem Bildschirm darzustellenden Bilder zu minimieren.

Zur Erzielung einer möglichst flackerfreien Darstellung hat es sich als vorteilhaft erwiesen, die Aktivierung der Teilzeitintervalle im wesentlichen gleichmäßig zu verteilen.

Eine Erzeugung verschiedener Graustufen erfolgt durch eine geeignete Auswahl der aktivierten Teilzeitintervalle.

Beim Vorliegen schnell bewegter Bilder wird die Reihenfolge der Teilzeitintervalle und/oder deren Aktivierungssequenz so gewählt, daß eine von Bewegungsartefakten freie Bilddarstellung erreicht wird.

Bei praktischen Anwendungen hat es sich zur Zeit als vorteilhaft gezeigt, das Verhältnis der kürzesten zur längsten Aktivierungsdauer auf 1 : 12 zu legen. Die Anzahl der Teilzeitintervalle ist auf 8 festgelegt. Die Teilzeitintervalle werden in zwei Teilzeitgruppen aufgeteilt.

Bei einer bevorzugten Ausführungsform der Erfindung ist zur Darstellung eines Vollbildes ein Zeitintervall von 20 msec vorgesehen und die Teilzeitintervallfrequenz beträgt folglich 400 Hz.

Die entsprechenden Aufgaben der bei Bildröhrenfernsehgeräten vorgesehenen Ablenksteuerung erfolgen bei der pulsbreitengesteuerten Bildanzeigevorrichtung in der Weise, daß die Ansteuermittel zur Ansteuerung des Bildschirms eine Zeitensteuereinrichtung aufweisen, welche Vertikal- und Horizontalsynchronsignale verarbeitet und die Zeitensteuerung des Pulsbreitenmodulators sowie eine Horizontaltreibereinrichtung des Plasmabildschirm ansteuert.

Im folgenden wird die Erfindung anhand der in den Figuren dargestellten Ausführungsbeispiele näher beschrieben und erläutert.

Es zeigen:
- Figur 1: ein Blockschaltbild eines Fernsehempfängers mit einer pulsbreitengesteuerten Plasmadisplayanzeige,
- Figur 2: eine Darstellung eines ersten Teilzeitintervallmusters,
- Figur 3: ein zu dem Teilzeitintervallmuster von Figur 2 gehöriges Diagramm zur Veranschaulichung des 50 Hz-Flackerns,
- Figur 4: ein Diagramm zur Veranschaulichung der Helligkeitsverteilung während einer Vollbildperiode für einen speziellen Eingangssignalpegel, bei welchem starkes 50 Hz-Flackern auftritt,
- Figur 5: ein optimiertes Teilzeitintervallmuster, bei welchem das 50 Hz-Flackern reduziert ist,
- Figur 6: ein zu dem Teilzeitintervallmuster von Figur 5 gehöriges Diagramm zur Veranschaulichung des reduzierten 50 Hz-Flackerns,
- Figur 7: ein Diagramm zur Veranschaulichung der bewegungsdetektorabhängigen Betriebsartumschaltung mit z.B. zwei Betriebszuständen.

Die Figur 1 zeigt ein Blockschaltbild eines Fernsehempfängers mit einer pulsbreitengesteuerten Plasmadisplayanzeige. Der Fernsehempfänger 1, 2 weist ein Fernsehsignalverarbeitungsteil 1 und ein Bildverarbeitungsteil 2 auf. Der Fernsehsignalverarbeitungsteil 1 weist einen ersten Eingang 17 auf, dem die Signale einer Antenneneinrichtung 19 zugeführt werden. Die Signale des Eingangs 17 werden an eine Hochfrequenz- und Zwischenfrequenz-Verarbeitungseinheit 4 sowie eine Audiosignalverarbeitungseinheit 3 weitergeleitet. Am Ausgang der Hochfrequenz- und Zwischenfrequenz-Verarbeitungseinheit 4 liegt ein FBAS-Signal vor, welches einem Analog-/Digitalwandler 5 zugeführt wird. Die Einspeisung eines externen FBAS-Signals ist über einen zweiten Signaleingang 20 möglich. Das Ausgangssignal des Analog-/Digitalwandlers 5 wird anschließend zu einer sogenannten Feature-Box 6 geleitet. Die Feature-Box 6 führt bestimmte Funktionen wie Demodulation des FBAS-Signals, Standbild, Zoom, Formatanpassung, Bildschärfeoptimierung, Bild-in-Bild, etc. durch. Die so entstehenden digitalen Komponenten Y, U, V eines Bildsignals 21 werden an eine digitale Matrixeinheit 8 des Bildverarbeitungsteils 2 weitergeleitet. Die Feature-Box 6 dient darüber hinaus der Wandlung des Zeilensprungsignals in ein zeilensprungfreies Signal und der notwendigen Anpassung der Signale an den Bildschirm 14 durch Zeileninterpolation. Dies erfolgt mit Hilfe der Synchronisationssignale 23, 24 zur Vertikal- und Horizontalsynchronisation.

Die digitale Matrixeinheit 8 weist darüber hinaus einen Anschluß 27 zur Zuführung eines über einen externen Signaleingang 18 zugeführten VGA-Signals auf, welches mittels eines Analog-/Digitalwandlers 25 in ein digitales Signal umgewandelt wird. Am Ausgang der digitalen Matrixeinheit 8 liegt ein RGB-Signal 22 vor, mit welchem der Controller 10, 13 angesteuert wird. Der Controller 10, 13 erzeugt die Ansteuersignale 26 für einen Adresstreiber 11. Für diese Signalerzeugung ist mit dem Controller 10, 13 ein Speicher 9 gekoppelt. Der Controller 10, 13 weist eine Teilzeitintervallzuordnungseinheit auf, die Festlegung der Reihenfolge und Dauer der Teilzeitintervalle dient.

Die Spaltentreibereinrichtung 11 steuert die einzelnen Spalten des Plasmabildschirms 14 an. Die zugehörige Zeitensteuerung erfolgt mit Hilfe des Controller 10, 13, der den Beginn der Teilzeitintervalle und die Zeiten für die Adressier- und Aktivierungsphase festlegt. Hierzu dient die in der Zeitensteuerung enthaltene Teilzeitintervallzeilensteuereinrichtung. Der Controller 10, 13 ist mit einem Horizontaltreiber 12 verbunden. Dieser Horizontaltreiber 12 ist während der Aktivierungsphasen aktiv. Die Spannungsversorgung erfolgt mit Hilfe eines Netzteils 7.

Während die Funktionsweise und der Aufbau des Fernsehsignalverarbeitungsteils 1 im wesentlichen dem eines konventionellen Fernsehempfängers mit Bildröhre entspricht, ist der Aufbau des Bildverarbeitungsteils 2 grundverschieden. Der Hauptgrund hierfür liegt vor allem darin, daß die Plasmaanzeigeeinrichtung 14 einen digitalen Zusammenhang zwischen der Eingangsgröße und der Leuchtdichte aufweist. Es existieren somit lediglich zwei Zustände: eingeschaltet oder ausgeschaltet. Um dennoch eine große Palette von verschiedenen Zwischengraustufen erzielen zu können, wird bei dem in Figur 1 dargestellten Bildverarbeitungsteil 2 zur Bilddarstellung ein digitales Zeitmultiplexverfahren verwendet. Bei diesem werden die RGB-Signale 22 in mehrere Teilzeitintervalle unterschiedlicher Dauer zerlegt. Dies erfolgt mit Hilfe des Controller 10, 13 sowie weiteren Einheiten wie eines Speichers 9. Durch die Trägheit des menschlichen Auges erscheinen auf der Plasmaanzeigeeinrichtung 14 nicht mehr einzelne Bildwechsel, sondern ein Grauwert, der von der mittleren Aktivierungsdauer abhängt. Ist diese Dauer in den Teilzeitintervallen gewichtet, dann können mit wenigen Teilzeitintervallen viele Graustufen dargestellt werden. Bei einer binären Gewichtung 1,2,4,8,... können zwei potenziert mit der Anzahl der Teilzeitintervalle Graustufen dargestellt werden. Um möglichst viele Graustufen darstellen zu können, ist es somit wünschenswert, möglichst viele Teilzeitintervalle zu verwenden, was allerdings aufgrund technologischer Randbedingungen nicht möglich ist Der Controller 10, 13 bestimmt durch eine Zuordnung, die von seinem Eingangssignalpegel abhängig ist, die Reihenfolge und Aktivierung der einzelnen Teilzeitintervalle. Im Falle einer binären Gewichtung sieht diese Zuordnung derart aus, daß dem digital höchstgewichteten Bit das längste Teilzeitintervall, dem zweithöchstgewichteten Bit das zweitlängste Teilzeitintervall usw. zugewiesen wird.

Die pulsbreitengesteuerte Bildanzeigevorrichtung weist eine digitale Matrix (8) auf, welche zur Verarbeitung eines digitalen Bildsignals (21, 27) vorgesehen ist und als Ausgangssignal das dem Pulsbreitenmodulator (10) der Ansteuermittel (10-13) zugeführte RGB-Signal liefert.

Simulationen und subjektive Betrachtungen haben gezeigt, daß trotz einer Teifzeüintervallfrequenz von 400 Hz Flackerartefakte von 50 Hz, insbesondere ab mittleren Leuchtdichten, störend auftreten können. Die Auffälligkeit des 50 Hz-Flackems variiert dabei mit der darzustellenden Leuchtdichte und hängt vom Leuchtdichtelevel des jeweils aktivierten Teilzeitintervalls sowie von der Reihenfolge der Teilzeitintervalle innerhalb der 20 msec Rahmenperiode ab.

Die pulsbreitengesteuerte Bildanzeigevorrichtung weist eine digitale Matrix (8) auf, Welche zur Verarbeitung eines digitalen Bildsignals (21, 27) vorgesehen ist und als Ausgangssignal das dem Pulsbreitenmodulator (10) der Ansteuermittel (10-13) zugeführte RGB-Signal liefert.

Aus diesem Grund wird der Controller 10,13 der Bildanzeigevorrichtung 2 derart angesteuert, daß die Reihenfolge der Teilzeitintervalle und ihre Aktivierungssequenz in Abhängigkeit vom Bewegungsinhalt des Bildsignals veränderbar ist. In einem Betriebszustand erfolgt beim Vorliegen schneller Bewegungen eine bewegungsrichtige Darstellung der auf dem Bildschirm dargestellten Signale und in einem Betriebszustand mit langsamen Bewegungen eine flackerfreie Bilddarstellung.

Figur 2 zeigt eine Diagrammdarstellung eines Teilzeitintervallmusters, bei welchem die dargestellten Bilder bewegungsrichtig dargestellt werden. Dabei ist mit dem Buchstaben L der Leuchtdichteeingangspegel des in Figur 1 mit der Bezugszahl 22 bezeichneten RGB-Signals gekennzeichnet. Die Teilzeitgruppen TG1 und TG2 sind für eine Bilddarstellung kennzeichnend. Die Bildelemente des Plasmadisplays sind einer der beiden Teilzeitgruppen TG1 oder TG2 zugeordnet Der Bildaufbau erfolgt jeweils in mehreren zeitlich aufeinanderfolgenden Teilzeitintervallen t1 bis t8. Das einem jeweiligen Bildpunkt zugeordnete Leuchtdichtesignal L ergibt sich aus dem analogen Helligkeitswert über das Aktivierungsschema, gemäß Figur 2, und der daraus abgeleiteten Aktivierungssequenz. Das Verhältnis der kürzesten Aktivierungsdauer zur längsten Aktivierungsdauer steht in einem Verhältnis von 1 zu 12. Die Anzahl der in den Teilzeitintervallen t1 bis t8 erzeugten Aktivierungsdauem beträgt bei dem in Figur 2 dargestellten Ausführungsbeispiel 12. Die Anzahl der Teilzeitintervalle t1 bis t8 beträgt 8. Die Aktivierungsdauer der Teilzeitgruppen TG1 und TG2 ist identisch.

Die zeitliche Länge der Teilzeitintervalle t1 bis t8 ist unterschiedlich, was in der Figur 2 durch die an der Unterseite des Diagramms angegebenen "Gewichtungsfaktoren" 12, 8, 4, 2 und 1 zum Ausdruck kommt.

Weist beispielsweise der einem Bildpunkt des Plasmadisplays 14 zugeordnete Leuchtdichteeingangspegel L den Wert 44 auf, dann leuchtet dieser Bildpunkt während der Teilzeitintervalle t1, t2, t3, t7 und t8 der Teilzeitgruppe TG1 und während der Teilzeitintervalle t1, t2, t6, t7 und t8 der zweiten Teilzeitgruppe TG2 auf und ist während der Teilzeitintervalle t4, t5 und t6 der ersten Teilzeitgruppe TG1 und während der Teilzeitintervalle t3, t4 und t5 der zweiten Teilzeitgruppe TG2 dunkel.

Die Figur 3 zeigt ein zum Teitzefintervallmuster von Figur 2 zugehöriges Diagramm zur Veranschaulichung eines 50 Hz-Flackerns als Funktion der Helligkeit H und des Eingangssignalpegels L Der Verlauf der Kennlinie F, die das 50 Hz-Flackem kennzeichnet, zeigt insbesondere bei Eingangssignalpegeln L > 30 ein verstärkt auftretendes 50 Hz-Flackern. Ein Maximum ist aufgrund dieses Simulationsergebnisses bei einer Eingangssignalamplitude von 44 als Flackerwert Fm feststellbar.

Die Figur 4 zeigt den Verlauf der mittleren Helligkeit Hm für einen speziellen Eingangssignalamplitudenpegel von 44 als Funktion der Zeit t Aus dem sinus- bzw. cosinusförmigen Helligkeitsverlauf Hv ist deutlich die 50 Hz-Flackerstörung erkennbar.

Die Figur 5 zeigt ein in Bezug auf das 50 Hz-Flackern optimiertes Teilzeitintervallmuster. Dabei werden die bereits im Zusammenhang mit Figur 2 eingeführten Bezugszeichen verwendet. Das in Figur 5 dargestellte Teilzeitintervallmuster weist im Gegensatz zu dem im Figur 2 dargestellten Muster eine veränderte Reihenfolge der Teilzeitintervalle t1 bis t8 auf. So ist bei dem in Figur 5 dargestellten Ausführungsbeispiel die Reihenfolge der Gewichtungen 12, 4, 8,1, 2, 12, 4, 8, während die Reihenfolge der Gewichtungen bei dem im Figur 2 dargestellten Teilzeitintervallmuster 12,8,4, 2, 1, 4, 8, 12 beträgt. Die entsprechende Reihenfolge der Teilzeitintervalle lautet bei Figur 5 t1, t3, t2, t5, t4, t8, t6, t7, während die Reihenfolge der Teilzeitintervalle bei Figur 2 t1, t2, t3, t4, t5, t6, t7, t8 lautet.

Die Figur 6 zeigt das Simulationsergebnis zu dem in t5 dargestellten Teilzeitintervallmuster. Dabei werden die bereits im Zusammenhang mit der Figur 3 eingeführten Bezugszeichen verwendet Die Simulation zeigt, daß das in Figur 5 dargestellte Teilzeitintervallmuster zu einem deutlich reduzierten 50 Hz-Flackern führt, insbesondere bei höheren Eingangssignalpegeln.

Da das genannte 50 Hz-Flackern lediglich bei stehenden oder langsam bewegten Bildinhalten störend in Erscheinung tritt, wird gemäß der Erfindung lediglich bei stehenden oder langsam bewegten Bildinhalten von dem Teilzeitintervallmuster gemäß Figur 5 Gebrauch gemacht. Bei schnell bewegten Bildinhalten wird hingegen das Teilzeüintervaltrnuster gemäß Figur 2 verwendet, bei welchem geringere Bewegungsartefakte auftreten.

Zu diesem Zweck weist der in Figur 1 dargestellte Fernsehempfänger als Bestandteil der Feature-Box 6 einen Bewegungsdetektor 6a auf, dessen Ausgangssignale dem Controller 10, 13 zugeführt werden. Dieser gibt in einem ersten Betriebszustand beim Vorliegen stillstehender oder langsam bewegter Bilder die Reihenfolge der Teilzeitintervalle und/oder die Aktivierungssequenz derart vor, daß das Flackern der auf der Anzeige 14 dargestellten Bilder minimiert ist. Weiterhin gibt er beispielsweise in einem zweiten Betriebszustand beim Vorliegen schnell bewegter Bilder die Reihenfolge der Teilzeitintervalle und/oder die Aktivierungssequenz der Teilzeitgruppen derart vor, daß die Bewegungsartefakte in den auf der Anzeige 14 dargestellten Bildern minimiert sind.

Zur Realisierung dieser Betriebszustände greift der Controller 10, 13 auf dem jeweiligen Bewegungsinhalt zugeordnete Datensätze zu, die in verschiedenen Speicherbereichen des Speichers 9 abgespeichert sind.

Dies ist in der Figur 7 veranschaulicht In der Figur 7 ist gezeigt, daß der Speicher 9 zum Beispiel zwei verschiedene Speicherbereiche 9a und 9b aufweist In jedem dieser Speicherbereiche sind Daten abgespeichert, die dem jeweiligen Teilzeitintervallmuster entsprechen. Je nach Bewegungsinhalt des Bildes, der vom Bewegungsdetektor 6a erfaßt wird, erfolgt eine Adressierung eines der beiden Speicherbereiche, um die dem jeweiligen Teilzeitintervallmuster zugehörigen Daten auszulesen.

Eine vorteilhafte Weiterbildung der Erfindung besteht darin, neben den bereits genannten beiden Betriebszuständen weitere Betriebszustände vorzusehen, wobei jeder dieser weiteren Betriebszustände einem bestimmten Bewegungsinhalt entspricht In diesem Fall weist der Speicher 9 weitere Speicherbereiche auf, die Datensätze für diese weiteren Betriebszustände enthalten.

In einer vorteilhaften Ausgestaltung der Erfindung ist der Controller 10, 13 durch einen Pulsbreitenmodulator 10 und einer Zeitensteuerungseinrichtung 13 realisiert.

## Patentansprüche

1. Pulsbreitengesteuerte Bildanzeigevorrichtung (1, 2), insbesondere Plasmadisplay, mit Mitteln (10-13) zur Darstellung einer Sequenz von Bildern, wobei das für eine Darstellung eines Bildes zur Verfügung stehende Zeitintervall in eine vorbestimmte Anzahl von Teilzeitintervallen (t1,...,t8) aufgeteilt ist, die Bildpunkte der Bildanzeigevorrichtung (1,2) je einer von zwei Teilzeitgruppen (TG1, TG2) zugeordnet sind, die Mittel (10) aus einem RGB-Signal eine jedem Bildpunkt zugehörige Aktivierungssequenz und damit diejenigen Teilzeitintervalle (t1,...,t8) der Teilzeitgruppen (TG1, TG2) festlegen, während deren ein Bildpunkt aktiviert wird, und die pulsbreitengesteuerte Bildanzeigevorrichtung (1, 2) einen Detektor (6a) zur Erfassung von Bewegung in der Sequenz von Bildern aufweist,
**dadurch gekennzeichnet, dass**
die Mittel (9, 10) zur Veränderung der Reihenfolge der Teilzeitintervalle (t1,...,t8) in Abhängigkeit von Signalen des Detektors (6a) ausgeführt sind und diese Mittel (9, 10) die Veränderung der Reihenfolge der Teilzeitintervalle (t1,...,t8) in Abhängigkeit vom Ausgangssignal des Detektors (6a) steuern.

2. Pulsbreitengesteuerte Bildanzeigevorrichtung (1, 2), insbesondere Plasmadisplay, mit Mitteln (10-13) zur Darstellung einer Sequenz von Bildern, wobei das für eine Darstellung eines Bildes zur Verfügung stehende Zeitintervall in eine vorbestimmte Anzahl von Teilzeitintervallen (t1,...,t8) aufgeteilt ist, die Bildpunkte der Bildanzeigevorrichtung (1, 2) je einer von zwei Teilzeitgruppen (TG1, TG2) zugeordnet sind, die Mittel (10) aus einem RGB-Signal eine jedem Bildpunkt zugehörige Aktivierungssequenz und damit diejenigen Teilzeitintervalle (t1,...,t8) der Teilzeitgruppen (TG1, TG2) und festlegen, während deren ein Bildpunkt aktiviert wird, und die pulsbreitengesteuerte Bildanzeigevorrichtung (1, 2) einen Detektor (6a) zur Erfassung von Bewegung in der Sequenz von Bildern aufweist,
**dadurch gekennzeichnet, dass**
die Mittel (9, 10) zur Veränderung der Aktivierungssequenz der Bildpunkte in Abhängigkeit von Signalen des Detektors (6a) ausgeführt sind und diese Mittel (9, 10) die Veränderung der Aktivierungssequenz der Bildpunkte in Abhängigkeit vom Ausgangssignal des Detektors (6a) steuern.

3. Pulsbreitengesteuerte Bildanzeigevorrichtung (1, 2), insbesondere Plasmadisplay, mit Mitteln (10-13) zur Darstellung einer Sequenz von Bildern, wobei das für eine Darstellung eines Bildes zur Verfügung stehende Zeitintervall in eine vorbestimmte Anzahl von Teilzeitintervallen (t1,...,t8) aufgeteilt ist, die Bildpunkte der Bildanzeigevorrichtung (1, 2) je einer von zwei Teilzeitgruppen (TG1, TG2) zugeordnet sind, und die Mittel (10) aus einem RGB-Signal eine jedem Bildpunkt zugehörige Aktivierungssequenz und damit diejenigen Teilzeitintervalle (t1,...,t8) der Teilzeitgruppen (TG1, TG2) festlegen, während deren ein Bildpunkt aktiviert wird, die pulsbreitengesteuerte Bildanzeigevorrichtung (1, 2) einen Detektor (6a) zur Erfassung von Bewegung in der Sequenz von Bildern aufweist,
**dadurch gekennzeichnet, dass**
die Mittel (9, 10) zur Veränderung der Reihenfolge der Tellzeitintervalle (t1,...,t8) und zur Veränderung der Aktivierungssequenz der Bildpunkte in Abhängigkeit von Signalen des Detektors (6a) ausgeführt sind und die Mittel (9, 10) in Abhängigkeit von Signalen des Detektors (6a) die Veränderung der Reihenfolge der Teilzeitintervalle (t1,...,t8) und die Veränderung der Aktivierungssequenz der Bildpunkte in Abhängigkeit vom Ausgangssignal des Detektors (6a) steuern.

4. Pulsbreitengesteuerte Bildanzeigevorrichtung (1, 2) nach Anspruch 1 oder 3,
**dadurch gekennzeichnet, dass**
die Mittel (10-13) die pulsbreitengesteuerte Bildanzeigevorrichtung (1, 2) in mehreren Betriebszuständen betreiben, wobei in einem ersten Betriebszustand beim Vorliegen stillstehender oder langsam bewegter Bilder die Reihenfolge der Teilzeitintervalle (t1,...,t8) derart vorgegeben ist, dass das Flimmern von auf einem Bildschirm (14) dargestellten Bildern minimiert ist, und wobei in einem zweiten Betriebszustand beim Vorliegen schnell bewegter Bilder die Reihenfolge der Teilzeitintervalle (t1,...,t8) derart vorgegeben ist, dass die Bewegungsartefakte in den auf dem Bildschirm (14) dargestellten Bildern minimiert sind.

5. Pulsbreitengesteuerte Bildanzeigevorrichtung (1, 2) nach einem der Ansprüche 2 oder 3,
**dadurch gekennzeichnet, dass**
die Mittel (10-13) die pulsbreitengesteuerte Bildanzeigevorrichtung (1, 2) in mehreren Betriebszuständen betreiben, wobei in einem ersten Betriebszustand beim Vorliegen stillstehender oder langsam bewegter Bilder die Aktivierungssequenz derart vorgegeben ist, dass das Flimmern von auf einem Bildschirm (14) dargestellten Bildern minimiert ist, und wobei in einem zweiten Betriebszustand beim Vorliegen schnell bewegter Bilder die Aktivierungssequenz derart vorgegeben sind, dass die Bewegungsartefakte in den auf dem Bildschirm (14) dargestellten Bildern minimiert sind.

6. Pulsbreitengesteuerte Bildanzeigevorrichtung (1, 2) nach einem der vorangehenden Ansprüche,
**dadurch gekennzeichnet, dass**
die pulsbreitengesteuerte Bildanzeigevorrichtung (1, 2) einen Speicher (9) mit mehreren Speicherbereichen aufweist, wobei jeder Speicherbereich zur Abspeicherung von Aktivierungssequenzen vorgesehen ist, die einem der Betriebszustände zugehörig sind.

7. Pulsbreitengesteuerte Bildanzeigevorrichtung (1, 2) nach einem der vorangehenden Ansprüche,
**dadurch gekennzeichnet, dass**
die Mittel (10-13) einen Controller (10, 13) aufweisen, welcher sich aus einem Pulsbreitenmodulator (10) und einer Zeitensteuerungseinrichtung (13) zusammensetzt.

8. Pulsbreitengesteuerte Bildanzeigevorrichtung (1, 2) nach einem der vorangehenden Ansprüche,
**dadurch gekennzeichnet, dass**
die pulsbreitengesteuerte Bildanzeigevorrichtung (1, 2) eine digitale Matrix (8) aufweist, welche zur Verarbeitung eines digitalen Bildsignals (21, 27) vorgesehen ist und als Ausgangssignal das dem Pulsbreitenmodulator (10) der Ansteuermittel (10-13) zugeführte RGB-Signal liefert.

9. Pulsbreitengesteuerte Bildanzeigevorrichtung (1, 2) nach einem der vorangehenden Ansprüche,
**dadurch gekennzeichnet, dass**
die Mittel (10-13) eine Zeitensteuereinrichtung (13) aufweisen, welcher Vertikal- und Horizontalsignale (23, 24) zugeführt werden und welche ausgangsseitig mit dem Pulsbreitenmodulator (10) und einem Horizontaltreiber (12) verbunden ist.

10. Pulsbreitengesteuerte Bildanzeigevorrichtung (1, 2) nach einem der Ansprüche 1 oder 3 oder 5 bis 9,
**dadurch gekennzeichnet, dass**
im ersten Betriebszustand die Reihenfolge der Teilzeitintervalle jeweils derart gewählt ist, dass für die Aktivierungsdauem der Teilzeitintervalle eine der Beziehungen$\text{t1:t2:t3:t4:t5:t6:t7:t8=12:4:8:1:2:12:4:8}$ oder$\text{t1:t2:t3:t4:t5:t6:t7:t8 = 12:4:8:1:2:12:4:8}$ gilt.

11. Pulsbreitengesteuerte Bildanzeigevorrichtung (1, 2) nach einem Ansprüche 1 oder 3 oder 4 oder 6 bis 10,
**dadurch gekennzeichnet, dass**
im zweiten Betriebszustand die Reihenfolge der Teilzeitintervalle jeweils derart gewählt ist, dass für die Aktivierungsdauern der Teilzeitintervalle folgende Beziehung gilt:$\text{t1:t2:t3:t4:t5:t6:t7:t8=12:8:4:2:1:4:8:12.}$

12. Verfahren zur Ansteuerung einer pulsbreitengesteuerten Bildanzeigevorrichtung (1, 2) zur Darstellung einer Sequenz von Bildern, bei welchem das für eine Bilddarstellung zur Verfügung stehende Zeitintervall in mehrere zeitlich aufeinanderfolgende Teilzeitintervalle (t1,...,t8) aufgeteilt wird und die Bildpunkte der pulsbreitengesteuerten Bildanzeigevorrichtung (1, 2) in zwei Teilzeitgruppen (TG1, TG2) aufgeteilt werden, wobei das einem Bildpunkt zugeordnete Helligkeitssignal aus einem RGB-Signal über ein Aktivierungsschema und einer daraus abgeleiteten Aktivierungssequenz, die angibt während welcher Teilzeitintervalle (t1,...,t8) der Bildpunkt aktiviert wird, erzeugt wird,
**dadurch gekennzeichnet, dass**
die Reihenfolge der Teilzeitintervalle (t1,...,t8) in Abhängigkeit vom Bewegungsinhalt der darzustellenden Sequenz von Bildern verändert wird.

13. Verfahren zur Ansteuerung einer pulsbreitengesteuerten Bildanzeigevorrichtung (1,2) zur Darstellung einer Sequenz von Bildern, bei welchem das für eine Bilddarstellung zur Verfügung stehende Zeitintervall in mehrere zeitlich aufeinanderfolgende Teilzeitintervalle (t1,...,t8) aufgeteilt wird und die Bildpunkte der pulsbreitengesteuerten Bildanzeigevorrichtung (1, 2) in zwei Teilzeitgruppen (TG1, TG2) aufgeteilt werden, wobei das einem Bildpunkt zugeordnete Helligkeitssignal aus einem RGB-Signals über ein Aktivierungsschema und einer daraus abgeleiteten Aktivierungssequenz, die angibt während welcher Teilzeitintervalle (t1,...,t8) der Bildpunkt aktiviert wird, erzeugt wird,
**dadurch gekennzeichnet, dass**
die Aktivierungssequenz in Abhängigkeit vom Bewegungsinhalt der darzustellenden Sequenz von Bildern verändert wird.

14. Verfahren zur Ansteuerung einer pulsbreitengesteuerten Bildanzeigevorrichtung (1, 2) zur Darstellung einer Sequenz von Bildern, bei welchem das für eine Bilddarstellung zur Verfügung stehende Zeitintervall in mehrere zeitlich aufeinanderfolgende Teilzeitintervalle (t1,...,t8) aufgeteilt wird und die Bildpunkte der pulsbreitengesteuerten Bildanzeigevorrichtung (1, 2) in zwei Teilzeitgruppen (TG1, TG2) aufgeteilt werden, wobei das einem Bildpunkt zugeordnete Helligkeitssignal aus einem RGB-Signals über ein Aktivierungsschema und einer daraus abgeleiteten Aktivierungssequenz, die angibt während welcher Teilzeitintervalle (t1,...,t8) der Bildpunkt aktiviert wird, erzeugt wird,
**dadurch gekennzeichnet, dass**
die Reihenfolge der Teilzeitintervalle (t1,...,t8) und die Aktivierungssequenz in Abhängigkeit vom Bewegungsinhalt der darzustellenden Sequenz von Bildern verändert wird.

## Claims

1. Pulse-width-controlled picture display device (1, 2), in particular plasma display, having means (10-13) for displaying a sequence of pictures, wherein the time interval available for displaying a picture is divided up into a predetermined number of component time intervals (t1, ..., t8), the pixels of the picture display device (1, 2) are assigned to each of one of two component time groups (TG1, TG2), the means (10) determine from an RGB signal an activation sequence associated with every pixel and, consequently, those component time intervals (t1, ..., t8) of the component time groups (TG1, TG2) during which a pixel is activated, and the pulse-width-controlled picture display device (1, 2) has a detector (6a) for detecting movement in the sequence of pictures, **characterized in that** the means (9, 10) for altering the sequence of component time intervals (t1, ..., t8) are designed as a function of signals from the detector (6a) and said means (9, 10) control the alteration of the sequence of component time intervals (t1, ..., t8) as a function of the output signal of the detector (6a).

2. Pulse-width-controlled picture display device (1, 2), in particular a plasma display, having means (10-13) for displaying a sequence of pictures, wherein the time interval available for displaying a picture is divided up into a predetermined number of component time intervals (t1, ..., t8), the pixels of the picture display device (1, 2) are assigned to each of one of two component time groups (TG1, TG2), the means (10) determine from an RGB signal an activation sequence associated with every pixel and, consequently, those component time intervals (t1, ..., t8) of the component time groups (TG1, TG2) during which a pixel is activated, and the pulse-width-controlled picture display device (1, 2) has a detector (6a) for detecting movement in the sequence of pictures, **characterized in that** the means (9, 10) for altering the activation sequence of the pixels are constructed as a function of signals from the detector (6a) and said means (9, 10) control the alteration of the activation sequence of the pixels as a function of the output signal of the detector (6a).

3. Pulse-width-controlled picture display device (1, 2), in particular plasma display, having means (10-13) for displaying a sequence of pictures, wherein the time interval available for displaying a picture is divided up into a predetermined number of component time intervals (t1, ..., t8), the pixels of the picture display device (1, 2) are assigned to each of one of two component time groups (TG1, TG2), the means (10) determine from an RGB signal an activation sequence associated with every pixel and, consequently, those component time intervals (t1, ..., t8) of the component time groups (TG1, TG2) during which a pixel is activated, and the pulse-width-controlled picture display device (1, 2) has a detector (6a) for detecting movement in the sequence of pictures, **characterized in that** the means (9, 10) for altering the sequence of component time intervals (t1, ..., t8) and for altering the activation sequence of the pixels are constructed as a function of signals from the detector (6a) and the means (9, 10) control the alteration of the sequence of the component time intervals (t1, ..., t8) as a function of signals from the detector (6a) and the alteration of the activation sequence of the pixels as a function of the output signal of the detector (6a).

4. Pulse-width-controlled picture display device (1, 2) according to Claim 1 or 3, **characterized in that** the means (10-13) operate the pulse-width-controlled picture display device (1, 2) in a plurality of operating states, wherein, in a first operating state, the sequence of component time intervals (t1, ..., t8) is predetermined in the case of the presence of stationary or slowly moving pictures in such a way that flickering of pictures displayed on a picture screen (14) is minimized and wherein, in a second operating state, the sequence of the component time intervals (t1, ..., t8) is predetermined in the case of the presence of rapidly moving pictures in such a way that the motion artefacts in the pictures displayed on the picture screen (14) are minimized.

5. Pulse-width-controlled picture display device (1, 2) according to either of Claims 2 or 3, **characterized in that** the means (10-13) operate the pulse-width-controlled picture display device (1, 2) in a plurality of operating states, wherein, in a first operating state, the activation sequence is predetermined in the case of the presence of stationary or slowly moving pictures in such a way that flickering of pictures displayed on a picture screen (14) is minimized and wherein, in a second operating state, the activation sequence is predetermined in the case of the presence of rapidly moving pictures in such a way that the movement artefacts in the pictures displayed on the picture screen (14) are minimized.

6. Pulse-width-controlled picture display device (1, 2) according to any one of the preceding claims, **characterized in that** the pulse-width-controlled picture display device (1, 2) has a memory (9) having a plurality of memory areas, wherein every memory area is provided for storing activation sequences that are associated with one of the operating states.

7. Pulse-width-controlled picture display device (1, 2) according to any of the preceding claims, **characterized in that** the means (10-13) have a controller (10, 13) that is made up of a pulse-width modulator (10) and a time-control device (13).

8. Pulse-width-controlled picture display device (1, 2) according to any one of the preceding claims, **characterized in that** the pulse-width-controlled picture display device (1, 2) has a digital matrix (8) that is provided for processing a digital picture signal (21, 27) and delivers the RGB signal fed to the pulse-width modulator (10) of the drive means (10-13) as output signal.

9. Pulse-width-controlled picture display device (1, 2) according to any one of the preceding claims, **characterized in that** the means (10-13) have a time-control device (13) to which vertical and horizontal signals (23, 24) are fed and whose output is connected to the pulse-width modulator (10) and a horizontal driver (12).

10. Pulse-width-controlled picture display device (1, 2) according to any one of Claims 1 or 3 or 5 to 9, **characterized in that**, in the first operating state, the sequence of the component time intervals is always chosen in such a way that one of the relationships$\text{t1:t2:t3:t4:t5:t6:t7:t8 = 12:4:8:1:2:12:4:8}$ or$\text{t1:t2:t3:t4:t5:t6:t7:t8 = 12:4:8:1:2:12:4:8}$ applies to the activation time of the component time intervals.

11. Pulse-width-controlled picture display device (1, 2) according to any one of Claims 1 or 3 or 4 or 6 to 10, **characterized in that**, in the second operating state, the sequence of the component time intervals is always chosen in such a way that the following relationship$\text{t1:t2:t3:t4:t5:t6:t7:t8 = 12:8:4:2:1:4:8:12.}$ applies to the activation times of the component time intervals.

12. Method of driving a pulse-width-controlled picture display device (1, 2) for displaying a sequence of pictures in which the time interval available for a picture display is divided up into a plurality of temporally consecutive component time intervals (t1, ..., t8) and the pixels of the pulse-width-controlled picture display device (1, 2) are divided into two component time groups (TG1, TG2), wherein the brightness signal assigned to a pixel is generated from an RGB signal by means of an activation scheme and an activation sequence that is derived therefrom and that specifies during which time intervals (t1, ..., t8) the pixel is activated, **characterized in that** the sequence of the component time intervals (t1, ..., t8) is altered as a function of the motion content of the sequence of pictures to be displayed.

13. Method of driving a pulse-width-controlled picture display device (1, 2) for displaying a sequence of pictures in which the time interval available for picture display is divided up into a plurality of temporally consecutive component time intervals (t1,..., t8) and the pixels of the pulse-width-controlled picture display device (1, 2) are divided into two component time groups (TG1, G2) wherein the brightness signal assigned to a pixel is generated from an RGB signal by means of an activation scheme and an activation sequence that is derived therefrom and that specifies during which time intervals (t1, ... , t8) the pixel is activated, **characterized in that** the activation sequence is altered as a function of the motion content of the sequence of pictures to be displayed.

14. Method of driving a pulse-width-controlled picture display device (1, 2) for displaying a sequence of pictures in which the time interval available for a picture display is divided up into a plurality of temporally consecutive time intervals (t1, ..., t8) and the pixels of the pulse-width-controlled picture display device (1, 2) are divided into two component time groups (TG1, TG2), wherein the brightness signal assigned to a pixel is generated from an RGB signal by means of an activation scheme and an activation sequence that is derived therefrom and that specifies time intervals (t1, ..., t8) during which the pixel is activated, **characterized in that** the sequence of component time intervals (t1, ..., t8) and the activation sequence are altered as a function of the motion content of the sequence of pictures to be displayed.

## Revendications

1. Dispositif d'affichage d'image (1,2) commandé par impulsions modulées en largeur, en particulier affichage à plasma, équipé de moyens (10-13) en vue de la représentation d'une séquence d'images, l'intervalle de temps disponible pour une représentation d'une image étant divisé en un nombre prédéterminé d'intervalles de temps partiels (t1,...,t8), les points d'image du dispositif d'affichage d'image (1,2) étant associés chacun à un de deux groupes de temps partiels (TG1, TG2), les moyens (10) déterminant à partir d'un signal RGB une séquence d'activation associée à chaque point d'image et ainsi à ces intervalles de temps partiels (t1,...,t8) des groupes de temps partiels (TG1, TG2), durant lesquels un point d'image est activé, et le dispositif d'affichage d'image (1,2) commandé par impulsions modulées en largeur comportant un détecteur (6a) en vue de la détection de mouvement dans la séquence d'images, **caractérisé en ce que** les moyens (9, 10) sont réalisés en vue de la modification de la succession des intervalles de temps partiels (t1,...,t8) en fonction de signaux du détecteur (6a) et ces moyens (9, 10) commandent la modification de la succession des intervalles de temps partiels (t1,..., t8) en fonction du signal de sortie du détecteur (6a).

2. Dispositif d'affichage d'image (1,2) commandé par impulsions modulées en largeur, en particulier affichage à plasma, équipé de moyens (10-13) en vue de la représentation d'une succession d'images, l'intervalle de temps disponible pour une représentation d'une image étant divisé en un nombre prédéterminé d'intervalles de temps partiels (t1,...,t8), les points d'image du dispositif d'affichage d'image (1,2) étant associés chacun à l'un de deux groupes de temps partiels (TG1, TG2), les moyens (10) déterminant à partir d'un signal RGB une séquence d'activation associée à chaque point d'image et ainsi à ces intervalles de temps partiels (t1,...,t8) des groupes de temps partiels (TG1, TG2), durant lesquels, un point d'image est activé, et le dispositif d'affichage d'image (1,2) commandé par impulsions modulées en largeur comporte un détecteur (6a) en vue de la détection de mouvement dans la séquence d'images, **caractérisé en ce que** les moyens (9,10) sont réalisés en vue de la modification de la séquence d'activation des points d'image en fonction de signaux du détecteur (6a) et ces moyens (9,10) commandent la modification de la séquence d'activation des points d'image en fonction du signal de sortie du détecteur (6a).

3. Dispositif d'affichage d'image (1,2) commandé par impulsions modulées en largeur, en particulier affichage à plasma, équipé de moyens (10-13) en vue de la représentation d'une séquence d'images, l'intervalle de temps disponible pour une représentation d'une image étant divisé en un nombre prédéterminé d'intervalles de temps partiels (t1,...,t8), les points d'image du dispositif d'affichage d'image (1,2) étant associés chacun à l'un de deux groupes de temps partiels (TG1,TG2), et les moyens (10) déterminent à partir d'un signal RGB une séquence d'activation associée à chaque point d'image et ainsi à ces intervalles de temps partiels (t1,...,t8) des groupes de temps partiels (TG1,TG2), durant lesquels un point d'image est activé, le dispositif d'affichage d'image (1,2) commandé par impulsions modulées en largeur comporte un détecteur (6a) en vue de la détection de mouvement dans la séquence d'images, **caractérisé en ce que** les moyens (9,10) sont réalisés en vue de la modification de la succession des intervalles de temps partiels (t1,...,t8) et en vue de la modification de la séquence d'activation des points d'image en fonction de signaux du détecteur (6a) et les moyens (9,10) commandent en fonction de signaux du détecteur (6a) la modification de la succession des intervalles de temps partiels (t1,...,t8) et la modification de la séquence d'activation des points d'image en fonction du signal de sortie du détecteur (6a).

4. Dispositif d'affichage d'image (1,2) commandé par impulsions modulées en largeur selon la revendication 1 ou 3, **caractérisé en ce que** les moyens (10-13) actionnent le dispositif d'affichage d'image (1,2) commandé par impulsions modulées en largeur selon plusieurs états de fonctionnement, dans un premier état de fonctionnement, en présence d'images fixes ou animées lentes, la succession des intervalles de temps partiels (t1,...t8) est prescrite de telle sorte que le scintillement d'images représentées sur un écran (14) est rendu minimal, et dans un second état de fonctionnement, en présence d'images animées rapides, la succession des intervalles de temps partiels ((t1,...,t8) est prescrite de telle sorte que des images fantômes de mouvement dans les images représentées sur l'écran (14) sont rendues minimales.

5. Dispositif d'affichage d'image (1,2) commandé par impulsions modulées en largeur selon une des revendications 2 ou 3; **caractérisé en ce que** les moyens (10-13) actionnent le dispositif d'affichage d'image (1,2) commandé par impulsions modulées en largeur actionnent le dispositif d'affichage d'image selon plusieurs états de fonctionnement, dans un premier état de fonctionnement, en présence d'images fixes ou animées lentes, la séquence d'activation est prescrite de telle sorte que le scintillement d'images présentées sur un écran (14) soit rendu minimal, et dans un second état de fonctionnement, en présence d'images animées rapides, la séquence d'activation est prescrite de telle sorte que les images fantômes de mouvement dans les images représentées sur l'écran (14) soient rendues minimales.

6. Dispositif d'affichage d'image (1,2) commandé par impulsions modulées en largeur selon une des revendications précédentes, **caractérisé en ce que** le dispositif d'affichage d'image (1,2) commandé par impulsions modulées en largeur comporte une mémoire (9) avec plusieurs zones de mémoire, chaque zone de mémoire étant prévue en vue de la mémorisation de séquences d'activation, qui sont associées à l'un des états de fonctionnement

7. Dispositif d'affichage d'image (1,2) commandé par impulsions modulées en largeur selon une des revendications précédentes, **caractérisé en ce que** les moyens (10-13) comportent un contrôleur (10,13), qui se compose d'un modulateur de largeur d'impulsions (10) et d'un dispositif de commande de temps (13).

8. Dispositif d'affichage d'image (1,2) commandé par impulsions modulées en largeur selon une des revendications précédentes, **caractérisé en ce que** le dispositif d'affichage d'image (1,2) commandé par impulsions modulées en largeur comporte une matrice numérique (8), qui est prévue en vue du traitement d'un signal d'image numérique (21,27) et délivre en tant que signal de sortie le signal RGB appliqué au modulateur de largeur d'impulsions (10) des moyens de commande (10-13).

9. Dispositif d'affichage d'image (1,2)' commandé par impulsions modulées en largeur selon une des revendications précédentes, **caractérisé en ce que** les moyens (10-13) comportent un dispositif de commande de temps, auquel sont appliqués des signaux de synchronisation verticale et horizontale (23,24) et qui est relié côté sortie au modulateur de largeur d'impulsions (10) et à un circuit pilote horizontal (12).

10. Dispositif d'affichage d'image (1,2) commandé par impulsions modulées en largeur selon une des revendications 1 ou 3 ou 5 à 9, **caractérisé en ce que** dans le premier état de fonctionnement la succession des intervalles de temps partiels est respectivement choisie de telle sorte que pour les durées d'activation des intervalles de temps partiels une des relations$\text{t1:t2:t3:t4:t5:t6:t7:t8 = 12:4:8:1:2:12:4:8}$ ou$\text{t1:t2:t3:t4:t5:t6:t7:t8 = 12:4:8:1:2:12:4:8}$ s'applique.

11. Dispositif d'affichage d'image (1,2) commandé par impulsions modulées en largeur selon une des revendications 1 ou 3 ou 4 ou 6 à 10, **caractérisé en ce que** dans le second état de fonctionnement la succession des intervalles de temps partiels est choisie respectivement de telle sorte que pour les durées d'activation des intervalles de temps partiels s'applique la relation suivante:$\text{t1:t2:t3:t4:t5:t6:t7:t8 = 12:8:4:2:1:4:8:12}$

12. Procédé de commande d'un dispositif d'affichage d'image(1,2) commandé par impulsions modulées en largeur en vue de la représentation d'une séquence d'images, selon lequel l'intervalle de temps disponible pour une représentation d'image est divisé en plusieurs intervalles de temps partiels se succédant temporellement (t1,...,t8) et les points d'image du dispositif d'affichage d'image (1,2) commandé par impulsions modulées en largeur sont divisés en deux groupes de temps partils (TG1,TG2), le signal de luminosité associé à un point d'image étant généré à partir d'un signal RGB par l'intermédiaire d'un schéma d'activation et d'une séquence d'activation dérivée de celui-ci qui indique durant quels intervalles de temps partiels (t1,...,t8) le point d'image est activé, **caractérisé en ce que** la succession des intervalles de temps partiels (t1,...,t8) est modifiée en fonction du contenu de mouvement de la séquence d'images à représenter.

13. Procédé de commande d'un dispositif d'affichage d'image (1,2) commandé par impulsions modulées en largeur en vue de la représentation d'une séquence d'images, selon lequel l'intervalle de temps disponible pour une représentation d'image est divisé en plusieurs intervalles de temps partiels se succédant temporellement (t1,...,t8) et les points d'image du dispositif d'affichage d'image (1,2) commandé par impulsions modulées en largeur sont divisés en deux groupes de temps partiels (TG1,TG2), le signal de luminosité associé à un point d'image étant généré à partir d'un signal RGB par l'intermédiaire d'un schéma d'activation et d'une séquence d'activation dérivée de celui-ci, qui indique durant quels intervalles de temps partiels (t1,...,t8) le point d'image est activé, **caractérisé en ce que** la séquence d'activation est modifiée en fonction du contenu de mouvement de la séquence d'images à représenter.

14. Procédé de commande d'un dispositif d'affichage d'image (1,2) commandé par impulsions modulées en largeur en vue de la représentation d'une séquence d'images, selon lequel l'intervalle de temps disponible pour une représentation d'image est divisé en plusieurs intervalles de temps partiels se succédant temporellement (t1,...,t8) et les points d'image du dispositif d'affichage d'image (1,2) commandé par impulsions modulées en largeur sont divisés en deux groupes de temps partiels (TG1,TG2), le signal de luminosité associé à un point d'image étant généré à partir d'un signal RGB par l'intermédiaire d'un schéma d'activation et d'une séquence d'activation dérivée de celui-ci, qui indique durant quels intervalles de temps partiels (t1,...,t8) le point d'image est activé, **caractérisé en ce que** la succession des intervalles de temps partiels (t1,...,t8) et la séquence d'activation sont modifiées en fonction du contenu de mouvement de la séquence d'images à représenter.
